# EUROPÄISCHE PATENTSCHRIFT

(11) **EP 1 693 272 B1**
(45) Veröffentlichungstag und Bekanntmachung des Hinweises auf die Patenterteilung: **23.04.2008**
(21) Anmeldenummer: 06000882.8
(22) Anmeldetag: 17.01.2006
(51) Int. Cl.: B61L 3/22, H01Q 11/02

(54) **Antennenanordnung zur Datenübertragung zwischen Fahrzeug und Gleisbereich**
Antenna arrangement used for data transmission between vehicle and track
Arrangement d'antenne pour la transmission de données entre véhicule et voie

(30) Priorität: 18.02.2005 EP 05003550
(43) Veröffentlichungstag der Anmeldung: 23.08.2006
(73) Patentinhaber: Siemens Schweiz AG, 8047 Zürich (CH)
(72) Erfinder: Windisch, Arthur, 8184 Bachenbülach (CH)
(74) Vertreter: Fischer, Michael

(56) Entgegenhaltungen:
- EP-A- 1 413 495
- DE-B- 1 113 729
- GB-A- 508 274
- GB-A- 1 339 203
- US-A- 4 352 475
- US-A1- 2003 037 955

## Beschreibung

Die vorliegende Erfindung betrifft ein Verfahren und eine Antennenanordnung zwischen Fahrzeug und Gleisbereich nach dem Oberbegriff des Patentanspruchs 1 bzw. 5.

Die vorliegende Erfindung bezieht sich auf die Datenübertragung in der Eisenbahntechnik zwischen einem Geleise als ortsfeste Einrichtung und mindestens einem schienengebundenen Fahrzeug.

Dazu werden Strahlungskabel eingesetzt. Das sind üblicherweise Koaxialkabel mit einem speziellen Aussenleiter, welche die Auskopplung eines magnetischen Feldes erlauben. Andere Anordnungen benutzen einen einadrigen Leiter, welcher in Schleifen ausgelegt ist und in geeigneten Abständen ausgekreuzt ist.

Insbesondere im Bahnhofbereich werden auf diese Weise sicherheitsrelevante Daten, wie zum Beispiel die Halteposition oder Daten zur Abfahrtsverhinderung übertragen. Dort muss das Fahrzeug mit sicherheitsrelevanten Daten aus dem Zugleitprozess, wie beispielsweise der zu erreichenden Halteposition, der Geschwindigkeitslimite und Daten zur Abfahrtverhinderung versorgt werden. Diese Daten können von Einflussgrössen wie Fahrzeuggewicht, Zuglänge, Bremssystem und Witterung abhängig sein.

Neben sicherheitsrelevanten Daten sind weitere Daten, wie Prozessdaten und Zustandsinformation des Zuges respektive der Lokomotive für eine Übermittlung an die für die Infrastruktur zuständige Stelle von Interesse. So können zum Beispiel bei einem Ausfall einer Funktion wie z.B. einem Antriebsmotor spezifische Daten versendet werden. Aber auch für Fahrgastabrechnungssysteme oder Intrusionssysteme (Einbruch und Vandalismus in Fahrzeugen) ist eine Datenübermittlung vom Fahrzeug nach aussen von Interesse. Für Up Link Anwendungen ist die Fahrgast- Platzreservierung beispielhaft zu nennen. Für diese Aufgaben soll die bestehende Infrastruktur weitgehend genutzt werden.

Mit den für die Loopfunktion verwendeten Koaxialkabeln besteht das Problem der Gewährleistung der Sicherheit, wenn zusätzlich zur Zug-Sicherungsinformation noch weitere für den Bahnbetrieb relevante Daten zwischen Fahrzeug und Systemtechnik zusätzlich auf dem gleichen Leiter ausgetauscht werden. Die Anforderungen der erforderlichen Trennung und damit Unbeeinflussbarkeit sind nicht mehr gegeben.
In der Praxis zeigt sich auch, dass die Koaxialkabel mit ihrem nicht symmetrischen Aufbau gegen eine metallische leitfähige Umgebung wesentliche Nachteile durch die kapazitive und induktive Kopplung des Aussenleiters mit konstruktiven Elementen wie der Schiene und Weichen aufweisen. Es entstehen unkontrolliert Strompfade, welche ein zusätzliches H-Feld erzeugen, welches meist Interferenzen hervorruft.

Aus der Schrift EP 1 413 495 A1 ist eine Anordnung mit symmetrischen Kabeln twisted pair / verdrillte Zweier oder dann Verseilung im Vierer zur Verwendung als Strahlungskabel anstelle der Koaxialkabel bekannt. Dadurch wird eine weitgehende Kopplungs-Symmetrie mit leitenden Strukturen in der Umgebung erreicht, so dass kolaterale Strompfade, welche ein zusätzliches H-Feld erzeugen, weitgehend fehlen. Dadurch wird der Einfluss der Umgebung auf das Kabel reduziert.

In der Fachwelt wird zwischen den Begriffen verdrillt und verseilt unterschieden. Einheitlich ist die Handhabung in der Praxis nicht. In dieser Schrift fallt unter den Begriff verdrillt jede Anordnung, die eine helixförmige Leiterstruktur aufweist, beispielsweise auch die in der Fachwelt gelegentlich speziell angesprochenen Begriffe der Verseilung, Viererverseilung, Lagenverseilung und Dieselhorst-Martin-Verseilung. In der Wirkung auf das erfinderische Verfahren und die Anordnung besteht kein prinzipieller Unterschied.

Der vorliegenden Erfindung liegt die Aufgabe zugrunde, eine Antennenanordnung anzugeben, die es erlaubt, unter weitgehender Nutzung vorhandener Infrastruktur zusätzliche Daten zwischen Fahrzeug und Schiene zu übertragen, ohne die Sicherheitsanforderungen für die Übertragung der sicherheitsrelevanten Daten unzulässig zu beeinträchtigen.

Diese Aufgabe wird durch die im Patentanspruch 1. angegebenen Massnahmen gelöst.

Die erfindungsgemässe Antennenanordnung, wonach
das eine Leiterpaar (1, 2) im Kern (7) des Kabels (20) und das andere Leiterpaar (1, 2) in einem hohlzylinderförmigen Segment um den Kern (7) angeordnet ist,
erlaubt eine Übertragung zusätzlicher Daten, ohne unzulässige Beeinflussung sicherheitsrelevanter Daten. Die streckenseitige Antennenanordnung, für welche ein weiterer getrennter Kanal zur Übertragung weiterer Daten bereitgestellt ist, für welchen ein weiteres Leiterpaar vorhanden ist, erlaubt dabei die Nutzung bestehender Infrastruktur.

Vorteilhafte Ausgestaltungen der Erfindung sind in weiteren Ansprüchen angegeben.

Durch die folgenden Merkmale einzeln oder in Kombination untereinander kann die Zuverlässigkeit und/oder die Übertragungskapazität von der Datenübertragung zusätzlich erhöht werden und/oder besonders einfach und kostengünstig hergestellt werden:
i) Betreiben der verschiedenen Kanäle auf verschiedenen Frequenzen. Dadurch lassen sich insbesondere Interferenzphänomene vermeiden. Massnahmen zur Verhinderung einer gegenseitigen Beeinflussung können klein gehalten werden oder fallen gänzlich weg.
ii) Verdrillung von Leiterpaaren untereinander und/oder miteinander. Bei einer geeigneten Wahl der Schlaglänge heben sich dabei die unterschiedlichen Einflüsse eines elektromagnetischen Felds auf die Hin- und die Rückleitung eines Leiterpaars im Wesentlichen auf.
iii) Vermeidung von Sekundärströmen durch eine geeignete geometrische Anordnung der Leiter im Kabel.
iv) Symmetrische Anordnung von Leiterpaaren im Kabel. Dadurch können insbesondere elektromagnetische Kopplungen zwischen diesem Leiterpaar und seiner Umgebung, insbesondere jedoch der Kabelumgebung reduziert werden.
v) Anordnung der Leiter im Kabel so, dass in einem Querschnitt durch das Kabel ein Leiterpaar im Wesentlichen in einem Bereich in der Nähe der Verbindungslinie des anderen Leiterpaars, jedoch ausserhalb der Verbindungsstrecke dieses anderen Leiterpaars angeordnet ist (Fig. 10). In diesem Bereich zeigen die magnetischen Feldvektoren im Wesentlichen in entgegensetzte Richtungen und heben sich daher teilweise auf.
vi) Alle Leiter weisen den genau gleichen Schlag auf. Damit weist ein beliebiger Leiter an jeder Stelle entlang des Kabels zu jedem der weiteren Leiter im Kabel eine konstante Koppelgrösse auf.
vii) Betreiben der verschiedenen Kanäle mit unterschiedlichen Modulationsverfahren.
viii) Nutzung eines Kabels in dem die für Übertragungs-Leiterschleifen nicht genutzten Leiter durch vereinfachte Substitute/Platzhalter aus Kunststoff ohne elektrische Leiter ersetzt werden.

Die Erfindung wird nachfolgend anhand der Zeichnung beispielsweise näher erläutert. Dabei zeigen:
- Figur 1: Darstellung der Verlegung eines Kabels im Gleisbereich;
- Figur 2: Elektrische Ersatzschaltung einer zusätzlichen Antenne aus einem weiteren Leiterpaar;
- Figur 3: Darstellung des Aderaufbaus;
- Figur 4: Anordnung und Beschaltung eines Kabels gemäss Stand der Technik;
- Figur 5: Anordnung und Beschaltung eines Kabels gemäss Stand der Technik;
- Figur 6: Anordnung und Beschaltung eines Kabels gemäss Stand der Technik;
- Figur 7: Anordnung und Beschaltung des Kabels gemäss Stand der Technik;
- Figur 8: Anordnung und Beschaltung eines Kabels in einer Ausführungsform der Erfindung;
- Figur 9: Anordnung und Beschaltung eines Kabels in einer weiteren Ausführungsform der Erfindung;
- Figur 10: Anordnung und Beschaltung eines Kabels in einer weiteren Ausführungsform der Erfindung;

In Figur 1 ist die Verlegung eines Kabels 20 im Gleisbereich dargestellt. Sichtbar ist auch der Abschlusswiderstand 22 und die Kommunikationseinheit 21.

Figur 2 zeigt eine elektrische Ersatzschaltung einer zusätzlichen Antenne aus einem verdrillten weiteren Leiterpaar 2. Dieses weitere Leiterpaar ist an eine Kommunikationseinheit 21 angeschlossen und über einen Abschlusswiderstand 22 abgeschlossen.

Figur 3 ist eine Darstellung des Aderaufbaus. Eine Ader 5 dient als Hinleiter o, die andere Ader 5 als Rückleiter x. Die Adern haben eine Litze 3, üblicherweise aus Kupfer, sowie eine Isolation 4.

Figur 4 zeigt eine Anordnung und Beschaltung eines Kabels 20 mit einem ersten Leiterpaar 1 gemäss Stand der Technik.

Figur 5 zeigt eine Anordnung und Beschaltung eines Kabels 20 gemäss Stand der Technik mit einem ersten Leiterpaar 1 zur Übertragung sicherheitsrelevanter Informationen und einem weiteren Leiterpaar 2 zur Übertragung weiterer Informationen.

Figur 6 zeigt eine Anordnung und Beschaltung eines Kabels 20 gemäss Stand der Technik. In dieser Ausführungsform dient ein achsialsymmetrisches erstes Leiterpaar 1 zur Übertragung sicherheitsrelevanter Informationen, während ein weiteres ebenfalls axialsymmetrisches weiteres Leiterpaar 2 zur Übertragung weiterer Informationen vorgesehen ist. In dieser Ausführungsform sind diese zwei Leiterpaare 1, 2 in einem ersten hohlzylinderförmigen Segment angeordnet.

Figur 7 zeigt eine Anordnung und Beschaltung des Kabels 20 gemäss Stand der Technik. Auch in dieser Ausführungsform sind die Leiterpaare 1, 2 einem ersten hohlzylinderförmigen Segment angeordnet.

Figur 8 zeigt eine Anordnung und Beschaltung eines Kabels 20 mit einem Mantel 8 in einer Ausführungsform der Erfindung. In dieser Ausführungsform werden sicherheitsrelevante Daten im Kern 7 des Kabels 20 übertragen, während weitere Daten in einem zum ersten Leiterpaar 1 orthogonal angeordneten weiteren Leiterpaar 2 in der ersten zylinderförmigen Lage übertragen werden. Die Anordnung des ersten Leiterpaars 1 im Kern 7 des Kabels hat den Vorteil, dass sich die unterschiedlichen Einflüsse eines elektromagnetischen Feldes auf Hinleiter o und Rückleiter x des ersten Leiterpaares 1 besser kompensieren, da der Abstand der beiden Leiter kleiner ist, als wenn das erste Leiterpaar 1 in einem äusseren Segment des Kabels 20 angeordnet wäre.

Figur 9 zeigt eine Anordnung und Beschaltung eines Kabels 20 mit einem Mantel 8 in einer weiteren Ausführungsform der Erfindung. In dieser Ausführungsform werden sicherheitsrelevante Daten im Kern 7 des Kabels 20 übertragen, während weitere Daten in einem zum ersten Leiterpaar 1 parallelen weiteren Leiterpaar 2 in der ersten zylinderförmigen Lage übertragen werden. Befinden sich alle Leiter, wie in dieser Darstellung in einer Linie, so kann es je nach Schlaglängen auch sinnvoll sein, das erste Leiterpaar 1 in dem äusseren Segment anzuordnen, da sich die magnetischen Felder der einzelnen Leiter des inneren Leiterpaares dort teilweise kompensieren.

Figur 10 zeigt eine Anordnung und Beschaltung eines Kabels 20 gemäss einer weiteren Ausführungsform der Erfindung mit den zugehörigen Feldlinien 9. Im Bereich ausserhalb der Verbindungslinie des weiteren Leiterpaars 2 ist die Feldstärke geringer als bei gleicher Distanz in senkrechter Richtung dazu. Deshalb ist dieser Bereich besonders geeignet um dort ein zur Übertragung sicherheitsrelevanter Daten vorgesehenes erstes Leiterpaar 1 zu positionieren. Dieses Leiterpaar kann verdrillt sein (nicht dargestellt). Falls das weitere Leiterpaar 2 ebenfalls verdrillt ist, kann es zusätzlich zur eigenen Verdrillung spiralförmig um das weitere Leiterpaar 2 angeordnet sein. Weist die spiralförmige Anordnung den selben Schlag auf wie das weitere Leiterpaar 2, so kann dadurch die Position des ersten Leiterpaares im gewünschten Bereich niedriger magnetischer Feldstärke über die ganze Länge des Kabels 20 beibehalten werden.

### Liste der verwendeten Bezugszeichen

- 1: Erstes Leiterpaar zur Übertragung sicherheitsrelevanter Information
- 2: Weiteres Leiterpaar zur Übertragung weiterer Daten
- 3: Litze, Leiter
- 4: Isolation
- 5: Ader
- 7: Kern
- 8: Mantel
- 9: Feldlinien
- 20: Kabel
- 21: Erdgebundene Kommunikationseinheit
- 22: Abschlusswiderstand
- O: Hinleiter
- X: Rückleiter

## Patentansprüche

1. Antennenanordnung zur bidirektionalen Datenübertragung für ein Zugbeeinflussungssystem zwischen einer auf einem Schienenfahrzeug montierten Kommunikationseinheit und einer erdgebundenen Kommunikationseinheit (21), die gebildet wird aus einem längs zu einem Geleise geführten Kabel (20), das ein erstes Leiterpaar (1) aufweist, über das ein erster Kanal für die Übertragung sicherheitsrelevanter Daten bereitgestellt ist,
das Kabel (20) wenigstens ein weiteres Leiterpaar (2) aufweist, über das ein weiterer getrennter Kanal zur Übertragung weiterer Daten bereitgestellt ist,
**dadurch gekennzeichnet, dass**
das eine Leiterpaar (1, 2) im Kern (7) des Kabels (20) und das andere Leiterpaar in einem hohlzylinderförmigen Segment um den Kern (7) angeordnet sind.

2. Antennenanordnung nach Anspruch 1,
**dadurch gekennzeichnet, dass**
für den ersten Kanal und den weiteren Kanal je unterschiedliche Frequenzen und/oder verschiedene Modulationen vorgesehen sind.

3. Antennenanordnung nach einem der Ansprüche 1 oder 2,
**dadurch gekennzeichnet, dass**
mindestens ein Leiterpaar (1, 2) verdrillt ist.

4. Antennenanordnung nach einem der vorhergehenden Ansprüche,
**dadurch gekennzeichnet, dass**
in einem Querschnitt durch das Kabel (20) das erste Leiterpaar (1) im Wesentlichen im Bereich der Verbindungsachse des weiteren Leiterpaars (2), jedoch ausserhalb der Verbindungsstrecke des weiteren Leiterpaars (2) angeordnet ist.

## Claims

1. Antenna arrangement for bidirectional data transmission for a train control system between a communication unit installed on a rail vehicle and a terrestrial communication unit (21) which is formed from a cable (20) routed alongside a track, which has a first pair of conductors (1) via which a first channel is provided for transmission of safety-relevant data, the cable (20) features at least one further pair of conductors (2) via which a further separate channel for transmission of further data is provided,
**characterised in that**,
one pair of conductors (1, 2) is arranged in the core (7) of the cable (20) and the other pair of conductors in a hollow cylindrical segment around the core (7).

2. Antenna arrangement according to claim 1,
**characterised in that**,
different frequencies and/or different modulations are provided for the respective first channel and the further channel.

3. Antenna arrangement according to one of the claims 1 or 2,
**characterised in that**
at least one pair of conductors (1, 2) is a twisted pair.

4. Antenna arrangement according to one of the previous claims, **characterised in that**
in a cross-section through the cable (20) the first pair of conductors (1) is arranged essentially in the area of the axis of connection of the further pair of conductors (2), but is outside the connection link of the further pair of conductors (2).

## Revendications

1. Agencement d'antenne pour la transmission bidirectionnelle de données pour un système d'arrêt des trains entre une unité de communication montée sur un véhicule ferroviaire et une unité (21) de communication liée au sol et formée d'un câble (20) passant le long d'une voie et ayant une première paire (1) de conducteurs, par laquelle un premier canal pour la transmission de données pertinentes du point de vue de la sécurité est mis à disposition,
Le câble (20) a au moins une autre paire (2) de conducteurs, par laquelle un autre canal séparé de transmission d'autres données est mis à disposition,
**caractérisé en ce que**
L'une des paires (1, 2) de conducteurs est disposée dans l'âme (7) du câble (20) et l'autre paire de conducteurs est disposée autour de l'âme (7) dans un segment en forme de cylindre creux.

2. Agencement d'antenne suivant la revendication 1, **caractérisé en ce que**,
il est prévu pour le premier canal et l'autre canal respectivement des fréquences différentes et/ou des modulations différentes.

3. Agencement d'antenne suivant l'une des revendications 1 ou 2, **caractérisé en ce que**,
au moins une paire (1, 2) de conducteurs est torsadée.

4. Agencement d'antenne suivant l'une des revendications précédentes, **caractérisé en ce que**, dans une section transversale du câble (20), la première paire de conducteurs est disposée sensiblement dans la partie de l'axe de liaison de l'autre paire (2) de conducteurs, mais à l'extérieur de la section de liaison de l'autre paire (2) de conducteurs.
